# EUROPÄISCHE PATENTSCHRIFT

(11) **EP 2 622 161 B1**
(45) Veröffentlichungstag und Bekanntmachung des Hinweises auf die Patenterteilung: **10.06.2015**
(21) Anmeldenummer: 11767919.1
(22) Anmeldetag: 22.09.2011
(51) Int. Cl.: E05D 15/58, A47F 3/04, E05D 15/48

(54) **WARENREGAL UND WARENREGALVERGLASUNG**
GOODS SHELF AND GOODS SHELF GLAZING
ETAGERE A MARCHANDISES ET VITRAGE POUR ETAGERE A MARCHANDISES

(30) Priorität: 30.09.2010 DE 102010047039
(43) Veröffentlichungstag der Anmeldung: 07.08.2013
(73) Patentinhaber: Solarlux Aluminium Systeme GmbH, 49143 Bissendorf (DE)
(72) Erfinder: HELMICH, Werner, 49492 Westerkappeln (DE)
(74) Vertreter: Weeg, Thomas
(86) Internationale Anmeldenummer: PCT/EP2011/004747
(87) Internationale Veröffentlichungsnummer: WO 2012/041460

(56) Entgegenhaltungen:
- EP-A2- 1 728 954
- WO-A1-93/08355
- WO-A2-2009/103294
- DE-U1- 9 317 236

## Beschreibung

Die Erfindung betrifft eine Warenregalverglasung nach dem Oberbegriff des Anspruchs 1 sowie ein mit einer derartigen Verglasung versehenes Warenregal. In der Praxis kommen derartige Warenregalverglasungen vornehmlich bei klimatisierten Warenregalen, insbesondere bei Kühlregalen zum Einsatz. Auch verglaste Gefrierregale sind bekannt, beispielsweise aus der DE 41 26 958 A1. Die Verglasung soll dabei einerseits einen freien Einblick in das Regal und auf dessen Inhalt gewährleisten, andererseits dazu beitragen, dass das gewünschte Klima im Warenregal mit möglichst geringem Energieeinsatz gehalten werden kann.

Bekannte Verglasungen bestehen aus nebeneinander angeordneten Drehflügeltüren. Sie können in Einfach- oder Isolierverglasung, in gerahmter oder ungerahmter Ausführung hergestellt werden. Allen bekannten Systemen ist gemeinsam, dass die Drehflügel nur unwesentlich über einen Drehbereich von 90° geöffnet werden können und sonst generell an der Stelle des Drehpunktes verbleiben. Da die Verpackungen der Verkaufsware unterschiedliche Abmessungen aufweisen und diese durchgehend in den Regalen platziert werden müssen, kann man auf die Aufteilungsraster, die aus den festen Drehpunkten der Verglasung resultieren, keine Rücksicht nehmen, um keine ungenutzten Freiflächen zu erzeugen. Es ergibt sich dadurch, dass besonders bei der Nachbeschickung und bei der Reinigung der Zu gang zu diesen Flächen erschwert ist. Auch bei einer Komplettreinigung der Kühlregale wirken sich die zwar geöffneten aber am Drehpunkt verbleibenden Verglasungsflügel sehr störend aus und führen zu erheblichen Zeitverzögerungen gegenüber einem unverglasten Kühlregal.

Hierzu findet sich in der WO/103294 A2 eine Warenregalverglasung beschrieben, bei der Einzeltüren aus einer Glasscheibe und einem Drehpfosten oben und unten in jeweils einer Trageinrichtung drehbar gelagert sind. Die Trageinrichtungen sind ihrerseits horizontal frei auf einer Führungsschiene bis zu einer Fertigmontage verschiebbar, nach der die genaue Fixposition insbesondere durch Verschraubung oder Vernietung erstellt wird und dann im Gebrauch erhalten bleibt.

Aus der WO 93/08355 ist ein System von Fensterelementen für Balkons oder auch für Türen und andere Hausbauteile bis hin zu Anwendungen bei Land- und Seefahrzeugen zu entnehmen, die nicht wie die Drehflügeltüren einer Warenregalverglasung aus ihrer Schließstellung heraus aufschwenkbar sind. Die Fensterelemente sind in gemeinsamen Schienen in einer Schließstellung nebeneinander aufgereiht und lassen sich aus dieser Schließstellung nacheinander längs der Schienen zu einer offenen Randstellung verfahren und in einer Paketstellung, quer zu den Schienen herausgeschwenkt, zusammenschieben und verriegeln.

Der Erfindung liegt daher die Aufgabe zugrunde, eine Warenregalverglasung zu schaffen, die eine einfachere Reinigung und Beschickung des Warenregals ermöglicht und optisch ansprechend ist.

Diese Aufgabe wird mit einer Warenregalverglasung mit den Merkmalen des Anspruchs 1 gelöst. Durch die einerseits arretierbar festgelegten Drehgelenke der Drehflügeltüren am Warenregal und andererseits deren Lösbarkeit und Verschieblichkeit können zur Beschickung und Reinigung des Warenregals die Drehflügeltüren bei der erfindungsgemäßen Verglasung so verschoben werden, dass ein freier Zugang auch zu den Flächen ermöglicht wird, die bei fixierten Drehflügeltüren hinter deren Drehachsen liegen. Vorzugsweise kann die Verschiebung der dazu geöffneten Drehflügeltüren sowohl feldweise als auch über die gesamte Breite des Warenregals erfolgen. Bei einer Komplettöffnung werden alle Drehgelenke der Drehflügel von ihrer Fixierung am Warenregal gelöst und bis in eine Endstellung an einer beliebigen Seitenwand verschoben. Die Verschiebung der Drehgelenke erfolgt dabei an der Front des Warenregals entlang in der Ebene der sonst geschlossenen Drehflügeltüren bzw. eng benachbart parallel dazu.

Die Drehgelenke sind dazu an zumindest einer Trageinrichtung festgelegt, die an oder in wenigstens einer, bevorzugt jedoch zwei Führungsschienen arretierbar festlegbar und lösbar verschieblich geführt ist. Um bereits eingesetzte Warenregale weiter verwenden zu können, kann die gesamte Verglasung mit Führungsschienen, Trageinrichtung etc. nachrüstbar und an herkömmliche Regale anbaubar, insbesondere anschraubbar ausgestaltet sein. Dazu wird an der vorderseitigen Öffnung des Warenregals oben und unten jeweils wenigstens eine Führungsschiene angebracht, die die Drehflügeltüren bzw. die Trageinrichtungen dafür tragen. Die Führungsschienen werden bevorzugt nach außen hin noch mit Abdeckprofilen verblendet. Diese können zusätzlich Aufnahmen für Preisschilder aufweisen, als Werbeträger dienen oder zum Befestigen anderer Informationen ausgestaltet sein.

Die Führungsschienen nehmen bevorzugt Lauf- und Führungsrollen auf, die Bestandteil der Trageinrichtung für die Drehflügeltüren sind. Verriegelungsbeschläge können ebenfalls an den Führungsschienen aufgenommen werden. Vorzugsweise kugelgelagerte Lauf- und Führungsrollen dienen der Gewichtsaufnahme und der Führung der zu verschiebenden Drehflügeltüren. Bevorzugt sind die Rollen über eine Tragplatte, einen Tragarm und die Drehgelenke in einer Einheit mit jeweils zwei Drehflügeltüren, d.h. einem Flügelpaar verbunden. Jeweils eine Trageinrichtung befindet sich an der oberen und an der unteren Führungsschiene. Diese beiden Trageinrichtungen sind jedoch vorzugsweise nicht unmittelbar miteinander verbunden, sondern nur mittelbar über die Drehflügel und das Warenregal selbst. Die beiden Trageinrichtungen bilden damit eine imaginäre, d.h. nicht körperliche Achse, die bei der Verschiebung der Drehflügel ebenfalls achsparallel verschoben wird. Dadurch lässt sich eine sehr transparente Optik erreichen, da kein durchgängiger Pfosten vorhanden sein muss und auch keine Rahmung oder seitliche Kompletteinfassung der Drehflügeltüren notwendig ist. Vielmehr können die Drehflügeltüren völlig rahmenlos gearbeitet und lediglich über zwei die Drehgelenke aufweisende Beschläge an der Trageinrichtung festgelegt sein. In jeder der vorbeschriebenen Weisen können sowohl einzelne Drehflügeltüren als auch Flügelpaare gelagert sein. Als Verglasung im Sinne der Erfindung sind dabei nicht nur Drehflügel aus Glas oder Sicherheitsglas zu verstehen, sondern generell solche mit einer transparenten Optik, d.h. auch aus Kunststoff, Plexiglas, Harzen oder dergleichen.

Für jeden Drehflügel bzw. jedes an einer Trageinrichtung befestigte Flügelpaar ist zumindest einer der Trageinrichtungen (oben oder unten), vorzugsweise jedoch beide, an wenigstens einer Fixposition in einer der Führungsschienen festlegbar. Dazu ist ein Verriegelungselement vorzusehen, das entriegelbar und bevorzugt im entriegelten Zustand von der Trageinrichtung passierbar ist. So können auch die Trageinrichtungen benachbarter Drehflügel bzw. Flügelpaare an der Fixposition eines anderen Drehflügels vorbei verschoben werden, um das komplette Warenregal zu öffnen. Die vorzusehenden Verriegelungselemente können sich an den Trageinrichtungen befinden, vorzugsweise sind sie jedoch an den Führungsschienen angeordnet. Eine rastende Verriegelung ist erfindungsgemäß vorgesehen, damit im verriegelten Zustand der an seine Ausgangsposition zurückverschobene Drehflügel automatisch am richtigen Ort einrastet. Für eine solche Verrastung ist das Verriegelungselement vorzugsweise federvorgespannt.

Beim Verschieben der Flügel bzw. Flügelpaare neigen diese zum Kippen. Um dem entgegenzuwirken, befinden sich vorzugsweise an der oberen und unteren Trageinrichtung Stützelemente, die mit zugeordneten Stützflächen der Führungsschienen einem Kippen der Drehflügeltüren entgegenwirken. Dies geschieht bevorzugt durch sich gegenüberliegende Laufflächen in den Führungsprofilen, die einen Kippwinkel der als Laufwagen ausgebildeten Trageinrichtungen begrenzen.

Die Stabilität der Warenregalverglasung kann auch dadurch verbessert werden, dass die obere und die untere Trageinrichtung jedes Drehflügels bzw. Flügelpaares voneinander weg vorgespannt sind. Dazu lässt sich bevorzugt die üblicherweise C-förmige Grundkonstruktion des Warenregals nutzen, indem die Verglasung in die C-Öffnung eingespannt wird, die damit als Federspange dient. Dabei wird die Verglasung in der Höhe kleiner gefertigt als die tatsächliche Öffnung des Warenregals bzw. der freie, nicht vorgespannte Abstand zwischen den beiden Führungsschienen. So entsteht bei Einbau der Drehflügeltüren mit ihren Trageinrichtungen eine vertikale Zugspannung auf die Dreh- und Laufachse der Flügel, die den Schiebevorgang stabilisiert und eine Neigung der Drehflügel begrenzt bzw. deren Kippen verhindert.

Weitere Vorteile und Einzelheiten ergeben sich aus den Unteransprüche sowie einem dargestellten Ausführungsbeispiel der Erfindung, das im Folgenden beschrieben wird; es zeigen:
- Fig. 1: ein erfindungsgemäßes Warenregal in perspektivischer Darstellung und drei Positionen der Verglasung,
- Fig. 2: den Gegenstand aus Fig. 1b von hinten, ohne Rückwand,
- Fig. 3 und 4: die Details X und Y aus Fig. 2 in vergrößerter Darstellung,
- Fig. 5 bis 7: den Gegenstand aus den Fig. 2 bis 4 in senkrechtem Schnitt von oben,
- Fig. 8: einen Schnitt in Richtung VIII-VIII durch den Gegenstand aus Fig. 5 mit zwei Details A1 und B1,
- Fig. 9: einen Schnitt in Richtung IX-IX durch den Gegenstand aus Fig. 5 ebenfalls mit zwei Details A2 und B2 und
- Fig. 10: einen Schnitt in Richtung X-X durch den Gegenstand aus Fig. 5.

Fig. 1 zeigt ein erfindungsgemäßes Warenregal, insbesondere Kühlregal mit einer Verglasung. In Fig. 1a ist das mit fünf Drehflügeltüren 1 ausgestattete Regal vollständig geschlossen. Fig. 1b zeigt das Regal, bei dem die drei rechten Drehflügeltüren 1 geöffnet sind, beispielsweise um Waren zu entnehmen. In Fig. 1c schließlich ist das Regal in einer Nachbeschickungs- und Reinigungsposition zu sehen, bei der sämtliche Doppeldrehflügeltüren 1 entlang von Führungsschienen 2, die am Grundkörper 3 des Regals oben und unten befestigt sind, komplett nach rechts verschoben wurden und so den Zugriff auf das gesamte Regalinnere freigeben. Da die Anlage bei dieser Ausführungsform fünftürig ist, ist der ganz rechts angeordnete Drehflügel nicht verschiebbar, sondern seitlich nur verschwenkbar befestigt, statt in den Führungsschienen 2. Ein Kühlregal ist üblicherweise in Achsen A von 125 cm Breite eingeteilt. Diese Einteilung ist vorzugsweise auf die Verglasung übertragen, wobei sich in einer Regalachse A immer zwei Drehflügeltüren 1 befinden. Jede andere Aufteilung ist natürlich auch möglich. Genau im Übergang der Achsen A sind Verriegelungselemente 4, hier in Form von Verriegelungsbeschlägen angeordnet, die in den nachfolgenden Figuren, insbesondere den Detailvergrößerungen in Fig. 3, 4, 6 und 7 erkennbar sind.

Zunächst wird die Festlegung der Drehflügeltüren 1 ebenfalls anhand der Fig. 3, 4, 6, und 7 beschrieben, wo jeweils Ausschnitte von zwei Drehflügeltüren 1 gezeigt sind, die an einer gemeinsamen Trageinrichtung angebunden sind. Die Trageinrichtung besteht aus Plattenbeschlägen 5 mit Drehgelenk 6, die jeweils eine Drehflügeltür 1 halten. Weiterer Bestandteil der Trageinrichtung ist ein Tragarm 7 sowie eine Tragplatte 8, die mit Tragrollen 9 und Führungsrollen 10 jeweils einen Laufwagen bilden. Insbesondere Tragarm 7 und Tragplatte 8 können auch einstückig ausgeführt sein.

Jede Drehflügeltür 1 bzw. hier jedes Drehflügelpaar ist bei der dargestellten Ausführungsform an zumindest einer Fixposition F verriegelbar. Diese Verriegelungen halten die Trageinrichtungen fest in einer Position. Fig. 3 und Fig. 6 zeigen eine solche verriegelte Position, in der eine Verschiebung der Drehflügel 1 nicht möglich ist. In den Fig. 4 und 7 hingegen ist die Verriegelung gelöst und die Drehflügel 1 damit über ihre Trageinrichtung in den Führungsschienen 2 verschieblich.

Bevorzugt besteht die Verriegelung bzw. das Verriegelungselement 4 aus Federriegeln, die eine federunterstützte Verriegelungsstellung aufweisen und nach Drehung eines Riegelhebels 14 in einer geöffneten Stellung gehalten werden. Um den Verschiebevorgang einzuleiten, werden bei der dargestellten Ausführungsform zunächst beide Drehflügeltüren 1 einer Einheit bevorzugt bis in eine 90°-Stellung geöffnet. Hier befindet sich in den Drehgelenken 6 eine Raststellung, in der die Flügel 1 gehalten werden. Konstruktionen mit größerem Öffnungswinkel bis 180° sind ebenfalls problemlos möglich. Durch Drehung des oberen (nicht dargestellt) und unteren Riegelhebels 14 um ca. 90 bis 120° wird die Verschiebung freigegeben. Der Riegel 14 verbleibt dabei in geöffneter Stellung. In dieser Stellung ist eine freie Verschiebung des Flügelpaares möglich. Auch kann die Fixposition F von anderen Flügelpaaren beim Verschieben passiert werden. Die Wegstrecke der Verschiebung richtet sich nach der Öffnungssituation der angrenzenden Flügelpaare.

Werden nun die Verriegelungselemente 4 durch Anstoßen des Riegels 14 wieder in die Ausgangsstellung (Verriegelung) gebracht, erfolgt bei Rückfahrung des verschobenen Flügelpaares in den Fixpositionen F automatisch die Verriegelung. Die Federriegel werden dabei über eine Einlaufschräge an der Tragplatte 8 in einen Rastpunkt geführt. Die gespannte Druckfeder lässt den Riegel bei Deckungsgleichheit mit einer Arretierungsnut im Laufwagen wieder einschnappen. Eine Verschiebung ist damit blockiert.

Die Fig. 8 und 9A und B sowie Fig. 10 verdeutlichen die stabilisierende Führungswirkung der Tragrollen 9 und Führungsrollen 10 in den Führungsschienen 2. Der wesentlichste Teil des Gewichts der Drehflügeltüren 1 wird dabei von den Tragrollen 9 aufgenommen, die sich in senkrechter Richtung an den Führungsschienen 2 abstützten. Die vorzugsweise senkrecht zu den Tragrollen 9 angeordneten Führungsrollen 10 übernehmen vorwiegend die Stützfunktion und verhindern ein Kippen der Drehflügeltüren beim Öffnen aber insbesondere auch während des Verschiebens. Die Führungsrollen 10 fungieren damit als Stützelemente, die sich an zugeordneten Stützflächen 12 der Führungsschienen 2 abstützen. Bei der oberen Führungsschiene 2 ist die Stützfläche im vorderen Bereich, während die Stützfläche 12 bei der unteren Führungsschiene 2 im hinteren Bereich angeordnet ist.

Da die Führungsschienen 2 oftmals nachträglich in bestehende Warenregale eingebaut werden, sieht die dargestellte Ausführungsform Abdeckprofile 16 und 17 zur Verblendung vor. Insbesondere am unteren Abdeckprofil 16 können darüber hinaus auf der oberen Schräge Informationselemente, z.B. Preise oder Hinweise auf Angebote, angebracht werden.

Besonders vorteilhaft stabilisierend ist es, wenn die Höhe der Warenregalverglasung H geringer als eine vorderseitige Bezugshöhe B des Grundkörpers 3 des Warenregals ist. Diese beiden Höhen sind in Fig. 10 dargestellt und stimmen hier jedoch, da bereits fertig montiert, überein. Ohne eingesetzte Flügeltüren 1 ist die Bezugshöhe B größer als H und wird erst durch die Montage der Drehflügeltüren 1 zusammengezogen. Die im Querschnitt C-förmige Gestaltung des Grundkörpers 3 (in Fig. 10 mit nach links geöffnetem bzw. spiegelverkehrtem C) wirkt dabei als Federspange und übt eine vertikale Zugspannung auf die Warenregalverglasung aus, die die Drehflügeltüren 1 insbesondere während des Verschiebevorgangs in der Senkrechten stabilisiert und gegen Kippen absichert. Durch diese Vorspannung stützen sich wie in den Fig. 8 bis 10 erkennbar die oberen Tragrollen 9' untenseitig in der oberen Führungsschiene 2' und die unteren Tragrollen 9" obenseitig an der unteren Führungsschiene 2" ab.

In den Fig. nicht dargestellt, jedoch ebenfalls vorteilhaft ist es, wenn die Drehgelenke 6 in der geschlossenen Position und in der um 90° geöffneten Position Raststellungen aufweisen, in denen die Drehflügeltüren 1 gehalten werden. Diese Rastungen können jeweils mit leichtem Druck oder Zug an den Drehflügeltüren in Drehrichtung überwunden werden. Die Rastungen halten die Drehflügeltüren 1 sowohl in der geöffneten Stellung (90°) als auch in geschlossener Stellung in der Position. Dabei können die Rastführungen bevorzugt eine Form aufweisen, die ab einem Öffnungswinkel von ca. 15° wie eine automatische Schließung wirkt. Ein leichter Federdruck kann die Drehflügeltüren 1 dann in geschlossener Stellung halten.

Die erfindungsgemäße Waren- bzw. Kühlregalverglasung sowie ein entsprechend ausgestattetes Warenregal zeichnen sich durch einen hohen Nutzwert sowie eine einfache Bestückung und Reinigung des Warenregals aus. Sie sind zudem optisch ansprechend. Die Gestaltung der Trageinrichtungen und die Möglichkeit der pfostenlosen Anbringung der Drehflügeltüren bietet eine nahezu durchgängige Verglasung ohne störende technische Elemente.

## Patentansprüche

1. Warenregalverglasung mit Drehflügeltüren (1), die über Drehgelenke (6) an einem Warenregal schwenkbar festgelegt sind, wobei die Drehgelenke (6) an zumindest einer Trageinrichtung (5,7-10) festgelegt sind, die an wenigtens einer Fixposition (F) an oder in zumindest einer Führungsschiene (2) der Warenregalverglasung arretierbar festlegbar und lösbar verschieblich geführt ist, **dadurch gekennzeichnet dass** zumindest ein Verriegelungselement (4) zu einer rastenden Verriegelung zwischen der Trageinrichtung (5,7-10) und der Führungsschiene (2) in der wenigstens einen Fixposition (F) in der Führungsschiene (2) vorgesehen ist, aus welcher Fixposition heraus die Trageinrichtung (5,7-10) bei geöffneten Drehflügeln nach einem Entriegeln des Verriegelungselements längs der Führungsschiene (2) verschiebbar und in die die Trageinrichtung (5,7-10) zu einem Einrasten und Arretieren zurückschiebbar ist.

2. Warenregalverglasung nach Anspruch 1, **gekennzeichnet durch** das zumindest eine Verriegelungselement (4) an jeder Fixposition (F), das entriegelbar und mit der Trageinrichtung (5,7-10) verriegelbar ist.

3. Warenregalverglasung nach Anspruch 1, **dadurch gekennzeichnet dass** das zumindest eine Verriegelungselement (4) an der zumindest einen Trageinrichtung (5,7-10) jeder Drehflügeltür (1) bzw. jedes Drehflügeltürpaares vorgesehen ist, wobie das Verriegelungselement, entriegelbar und mit einer der Führungsschienen (2) an der zumindest einen Fixposition (F) verriegelbar ist.

4. Warenregalverglasung nach einem der Ansprüche 1 bis 3, **dadurch gekennzeichnet, dass** das Verriegelungselement (4) zur rastenden Verriegelung durch Feder(n) vorgespannt ist.

5. Warenregalverglasung nach einem der Ansprüche 1 bis 4, **dadurch gekennzeichnet, dass** an einer Trageinrichtung (5,7-10) Drehgelenke (6) von zwei benachbarten Drehflügeltüren (1) festgelegt sind.

6. Warenregalverglasung nach einem der Ansprüche 1 bis 5, **dadurch gekennzeichnet, dass** die Drehflügeltüren (1) an oder in zumindest einer oberen und einer unteren Führungsschiene (2) mittels zumindest einer oberen und einer unteren separaten Trageinrichtung (5,7-10) geführt sind.

7. Warenregalverglasung nach Anspruch 6, **dadurch gekennzeichnet, dass** die obere und untere Trageinrichtung (5,7-10) Stützelemente (10) aufweisen, die mit zugeordneten Stützflächen (12) der Führungsschienen (2) einem Kippen der Drehflügeltüren (1) entgegen wirken.

8. Warenregalverglasung nach Anspruch 6 oder 7, **dadurch gekennzeichnet, dass** die obere und die untere Trageinrichtung (5,7-10) voneinander weg vorgespannt sind.

9. Warenregal mit einem vorderseitig geöffneten Grundkörper (3) zur Aufnahme von Waren, **gekennzeichnet durch** eine Verglasung nach einem der vorherigen Ansprüche.

10. Warenregal nach Anspruch 9 mit einem im Querschnitt C-förmigen Grundkörper (3), **dadurch gekennzeichnet, dass** die Höhe (H) der Warenregalverglasung geringer als eine vorderseitige Bezugshöhe (B) des Grundkörpers (3) ist, derart, dass bei Montage der Warenregalverglasung am Grundkörper (3) durch die freien Enden der C-Schenkel eine vertikale Zugspannung auf die Warenregalverglasung ausgeübt wird.

## Claims

1. Goods shelf glazing comprising pivoted doors (1) which are pivotally fixed to a goods shelf by means of pin joints (6), the pin joints (6) being fixed to at least one support device (5, 7-10) which is displaceably guided so as to be lockable, fixable and releasable in at least one fixed position (F) on or in at least one guide rail (2) of the goods shelf glazing, **characterised in that** at least one locking element (4) is provided to produce a latching lock between the support device (5, 7-10) and the guide rail (2) in the at least one fixed position (F) in the guide rail (2), from which fixed position the support device (5, 7-10) can be displaced, when the casements are open, along the guide rail (2) after the locking element has been unlocked, and can be displaced back into the support device (5, 7-10) to be latched and locked.

2. Goods shelf glazing according to claim 1, **characterised by** the at least one locking element (4) at each fixed position (F), which element can be unlocked and locked to the support device (5, 7-10).

3. Goods shelf glazing according to claim 1, **characterised in that** the at least one locking element (4) is provided on the at least one support device (5, 7-10) of each pivoted door (1) or each pair of pivoted doors, it being possible for the locking element to be unlocked and locked to one of the guide rails (2) in the at least one fixed position (F).

4. Goods shelf glazing according to any of claims 1 to 3, **characterised in that** the locking element (4) is pretensioned by a spring or by springs to form the latched lock.

5. Goods shelf glazing according to any of claims 1 to 4, **characterised in that** pin joints (6) of two adjacent pivoted doors (1) are fixed to one support device (5, 7-10).

6. Goods shelf glazing according to any of claims 1 to 5, **characterised in that** the pivoted doors (1) are guided on or in at least one upper and one lower guide rail (2) by means of at least one upper and one lower separate support device (5, 7-10).

7. Goods shelf glazing according to claim 6, **characterised in that** the upper and lower support devices (5, 7-10) comprise supporting elements (10) which counteract tilting of the pivoted doors (1) by means of associated supporting surfaces (12) of the guide rails (2).

8. Goods shelf glazing according to either claim 6 or claim 7, **characterised in that** the upper and the lower support devices (5, 7-10) are pretensioned away from one another.

9. Goods shelf comprising a main body (3) which is open at the front and intended to receive goods, **characterised by** a glazing according to any of the preceding claims.

10. Goods shelf according to claim 9 comprising a main body (3) having a C-shaped cross section, **characterised in that** the height (H) of the goods shelf glazing is less than a front reference height (B) of the main body (3) such that, when the goods shelf glazing is mounted on the main body (3) by the free ends of the C-legs, a vertical tensile stress is exerted on the goods shelf glazing.

## Revendications

1. Vitrage pour étagère à marchandises comprenant des portes battantes (1) qui sont fixées de manière pivotantes à une étagère à marchandises par l'intermédiaire de charnières (6), ces charnières (6) étant fixées sur au moins un dispositif support (5,7-10) qui peut être fixé de manière blocable en au moins une position fixe (F) sur ou dans au moins un rail de guidage (2) du vitrage pour étagère à marchandises et est guidé de manière mobile et amovible, **caractérisé en ce qu'**au moins un élément de verrouillage (4) destiné à un verrouillage encliquetable est prévu entre le dispositif support (5,7-10) et le rail de guidage (2) dans l'au moins une position fixe (F) dans le rail de guidage (2), et à partir de cette position fixe le dispositif support (5,7-10) peut, lorsque les battants sont ouverts, être déplacé le long du rail de guidage (2) après un déverrouillage de l'élément de verrouillage, et repoussé dans le dispositif support (5,7-10) pour être encliqueté et bloqué:

2. Vitrage pour étagère à marchandises selon la revendication 1, **caractérisé par** l'au moins un élément de verrouillage (4) sur chaque position fixe (F) qui peut être déverrouillé et être verrouillé avec le dispositif support (5,7-10).

3. Vitrage pour étagère à marchandises selon la revendication 1, **caractérisé en ce que** l'au moins un élément de verrouillage (4) est prévu sur l'au moins un dispositif support (5,7-10) de chaque porte battante (1) ou de chaque paire de portes battantes, l'élément de verrouillage pouvant être déverrouillé et être verrouillé à un des rails de guidage (2) sur l'au moins une position fixe (F).

4. Vitrage pour étagère à marchandises selon une des revendications 1 à 3, **caractérisé en ce que** l'élément de verrouillage (4) destiné à un verrouillage encliquetable est précontraint à l'aide de ressort(s).

5. Vitrage pour étagère à marchandises selon une des revendications 1 à 4, **caractérisé en ce que** des charnières (6) de deux portes battantes (1) adjacentes sont fixées sur un dispositif support (5,7-10).

6. Vitrage pour étagère à marchandises selon une des revendications 1 à 5, **caractérisé en ce que** les portes battantes (1) sont guidées sur ou dans au moins un rail de guidage (2) supérieur et un autre inférieur au moyen d'au moins un dispositif support (5,7-10) supérieur et un autre inférieur qui sont séparés.

7. Vitrage pour étagère à marchandises selon la revendication 6, **caractérisé en ce que** les dispositifs supports (5,7-10) supérieur et inférieur présentent des éléments d'appui (10) qui, avec des surfaces d'appui (12) associées aux rails de guidage (2), agissent pour éviter le basculement des portes battantes (1).

8. Vitrage pour étagère à marchandises selon la revendication 6 ou 7, **caractérisé en ce que** les dispositifs supports (5,7-10) supérieur et inférieur sont précontraints de manière distante l'un par rapport à l'autre.

9. Étagère à marchandises avec un corps de base (3) ouvert côté avant pour recevoir des marchandises, **caractérisé par** un vitrage selon une des revendications précédentes

10. Étagère à marchandises selon la revendication 9 avec un corps de base (3) ayant une section en forme de C, **caractérisé en ce que** la hauteur (H) du vitrage pour étagère à marchandises est inférieure à une hauteur de référence (B) côté avant du corps de base (3) de telle sorte que, lors du montage du vitrage pour étagère à marchandises sur le corps de base (3) par l'intermédiaire des extrémités libres des branches en C, une tension verticale est exercée sur ce vitrage.
